# EUROPÄISCHE PATENTSCHRIFT

(11) **EP 2 487 663 B1**
(45) Veröffentlichungstag und Bekanntmachung des Hinweises auf die Patenterteilung: **31.12.2014**
(21) Anmeldenummer: 11001130.1
(22) Anmeldetag: 11.02.2011
(51) Int. Cl.: G08C 23/04

(54) **Fernsteuerung**
Remote control
Télécommande

(43) Veröffentlichungstag der Anmeldung: 15.08.2012
(73) Patentinhaber: Fm Marketing GmbH, 5162 Obertum am See (AT)
(72) Erfinder: Maier, Ferdinand, 5162 Obertrum am See (AT); Weitgasser, Erwin, 5020 Salzburg (AT); Magerer, Detlev, 5020 Salzburg (AT)
(74) Vertreter: von Bülow, Tam

(56) Entgegenhaltungen:
- WO-A2-99/62287

## Beschreibung

Die Erfindung bezieht sich auf eine Fernsteuerung gemäß dem Oberbegriff des Patentanspruches 1.

Eine solche Fernsteuerung ist aus der WO 99/62287 bekannt.

Allgemeiner bezieht sich die Erfindung insbesondere auf eine Infrarot-Fernsteuerung für Multimedia-Geräte mit zwei getrennten Tastenfeldern, von denen das eine Tastenfeld im wesentlichen Steuertasten zur Steuerung bestimmter Funktionen eines gesteuerten Gerätes aufweist und das andere Tastenfeld eine Alpha-Tastatur zur Eingabe von Buchstaben bzw. Texten oder eine alphanumerische Tastatur zur Eingabe von Buchstaben, Ziffern und sonstigen Zeichen.

Die WO 99/62287 A2 zeigt eine Fernsteuerung mit zwei Tastaturen, von denen die eine relativ zur anderen schwenkbar ist. Die erste Tastatur ist an einen klappbaren Deckel der zweiten Tastatur angebracht. Ein Schalter erkennt, ob dieser Deckel geöffnet oder geschlossen ist und aktiviert eine von zwei Sendeeinrichtungen, die an zwei unterschiedlichen Seitenwänden des Gehäuses angeordnet sind und damit Abstrahlrichtungen haben, die im wesentlichen rechtwinklig zueinander stehen.

Bei einer dort gezeigten Variante hat der aufklappbare Deckel keine eigenständige Tastatur sondern nur Löcher, durch welche hindurch die erste Tastatur zugänglich ist. Je nach Klappstellung des Deckels sind den Tasten dieser Tastatur unterschiedliche Funktionen zuweisbar.

Aus dem europäischen Geschmacksmuster 001223580-0001 ist eine Fernsteuerung bekannt, die ein im wesentlichen quaderförmiges Gehäuse aufweist, an dessen einer Seite das erste Tastenfeld und auf der gegenüberliegenden Seite das zweite Tastenfeld angeordnet ist. Problematisch bei dieser bekannten Fernsteuerung ist jedoch, dass der Benutzer beim Ergreifen der Fernsteuerung unfreiwillig auch Tasten auf der in der momentanen Lage unten befindlichen Tastatur betätigt und damit fehlerhafte Signale auslöst. Auch kann durch das Auflegen der Fernsteuerung auf einer Unterlage, wie z.B. einem Tisch, eine... ungewünschte Aussendung erfolgen. Zur Lösung dieses Problems könnte man einen Lagesensor vorsehen, mit dem festgestellt wird, welche der beiden Tastaturen nach oben bzw. nach unten weist wobei nur die nach oben weisende Tastatur aktiviert ist. Weiter hat die Anordnung der beiden Tastaturen auf gegenüberliegenden Seiten zur Folge, dass der Benutzer bei der Eingabe komplexerer Befehle die Fernsteuerung mehrfach umdrehen muss, bis eine vollständige Eingabe erledigt ist.

Bei Mobiltelefonen ist es bekannt, ein oberes und ein unteres Gehäuseteil relativ zueinander verschieblich auszugestalten, wobei das obere Gehäuseteil ein Display aufweist und das untere Gehäuseteil eine Tastatur. Im Ruhezustand deckt das obere Gehäuseteil das untere Gehäuseteil vollständig ab, so dass die Tastatur verborgen ist. Im aktivierten Zustand sind die beiden Teile so gegeneinander verschoben, dass die Tastatur zugänglich ist. Die Tastatur enthält dabei im Regelfall relativ wenige Tasten, denen numerische Werte, d.h. Ziffern, zugeordnet sind, wobei durch eine Umschalttaste eine Betriebsart ausgewählt werden kann, bei der den einzelnen Tasten Alpha-Zeichen, d.h. Buchstaben, zugewiesen sind. Dabei ist in den meisten Fällen einer Taste eine Mehrzahl von Buchstaben zugewiesen, die durch mehrfaches Drücken der entsprechenden Taste aufgerufen werden können. Die Eingabe von Texten ist daher sehr mühsam und langwierig.

Schließlich ist es bei Fernsehgeräten auch bekannt, durch Drücken bestimmter Tasten oder Tastenfolgen auf dem Fernsehgerät eine Tastatur abzubilden und die einzelnen Buchstaben durch sog. Cursor-Tasten an der Fernsteuerung auszuwählen und durch Drücken einer "Enter"-Taste oder einer "O.k."-Taste den individuellen Buchstaben auszuwählen. Auch hier ist die Bedienung äußerst mühsam und zeitaufwendig.

Aufgabe der Erfindung ist es, die Fernsteuerung der eingangs genannten Art dahingehend weiter zu entwickeln, dass wahlweise eine oder zwei Tastaturen dem Benutzer zur Verfügung stehen, wobei eine Tastatur herkömmliche Steuertasten für die Fernsteuerung eines Multimedia-Gerätes oder eines Fernsehgerätes aufweist und die andere Tastatur Tasten für Alpha-Zeichen oder Alpha-Numerische Zeichen zur Verfügung stellt.

Diese Aufgabe wird durch die im Patentanspruch 1 angegebenen Merkmale gelöst. Vorteilhafte Ausgestaltungen und Weiterbildungen der Erfindung sind den Unteransprüchen zu entnehmen.

Die Grundidee der Erfindung liegt darin, in einem Gehäuse einer Fernsteuerung eine verschiebliche Tastatur anzuordnen, die zwischen einer vollständig eingeschobenen und einer vollständig herausgefahrenen Grenzstellung verschieblich ist. In der herausgefahrenen Grenzstellung liegen beide Tastaturen im Sichtbereich des Benutzers. Die beiden Tastaturen können dann im wesentlichen in einer Ebene liegen oder auch in zwei Ebenen, die einen stumpfen Winkel zueinander bilden. Weiter hat die Fernsteuerung zwei Sendeeinrichtungen, insbesondere für Infrarot-Signale mit unterschiedlichen Abstrahlrichtungen. Im Gehäuse ist ein Sensor vorgesehen, der feststellt, ob die zweite Tastatur ein- oder ausgefahren ist. Je nach Stellung der zweiten Tastatur wird eine von beiden Sendeeinrichtungen aktiviert. Die beiden Sendeeinrichtungen sind an zwei unterschiedlichen und in etwa rechtwinklig zueinander stehenden Seitenflächen des Gehäuses der Fernsteuerung angeordnet.

Weiter ist vorgesehen, dass je nach Stellung der zweiten Tastatur auch mindestens einige der Funktionstasten der ersten Tastatur andere Funktionen zugewiesen sind als bei eingefahrener zweiter Tastatur. Dies bezieht sich vorzugsweise auf die Funktionen von sog. Cursor-Tasten.

In einem konkreten Ausführungsbeispiel hat die Fernsteuerung ein langgestrecktes, in Draufsicht etwa rechteckiges Gehäuse, wenn die zweite Tastatur eingefahren ist. Die erste Tastatur mit den Steuertasten strahlt dann die Infrarot-Signale über eine der kurzen Stirnseiten ab und wird vom Benutzer so gehalten, dass die Längsachse der Fernsteuerung zu dem gesteuerten Gerät hinweist.

Die zweite Tastatur wird quer zur genannten Längsachse aus dem Gehäuse herausgeschoben. Der Benutzer hat dann die Fernsteuerung in der Ebene der ersten Tastatur um etwa 90° zu drehen, um die zweite Tastatur zu bedienen. Dabei wird durch den genannten Sensor die erste Sendeeinrichtung an der Stirnseite deaktiviert und eine zweite Sendeeinrichtung an der zweiten Tastatur entfernt liegenden Längsseite der Fernsteuerung aktiviert und gleichzeitig werden zumindest die Cursor-Tasten der ersten Tastatur hinsichtlich ihrer Funktion umgeschaltet. Der Sensor kann dabei ein einfacher elektrischer Schalter sein, ein Magnetschalter oder ein sonstiger Sensor, der ein Signal erzeugt, das die Position der zweiten Tastatur bezeichnet.

Im folgenden wird die Erfindung anhand eines Ausführungsbeispieles im Zusammenhang mit der Zeichnung ausführlich erläutert. Es zeigt:
- Fig. 1: eine Draufsicht auf eine Oberseite der Fernsteuerung nach der Erfindung in ersten Betriebsart;
- Fig. 2: eine Stirnansicht der Fernsteuerung der Fig. 1;
- Fig. 3: eine Ansicht der Unterseite der Fernsteuerung der Fig. 1;
- Fig. 4: eine Draufsicht auf die Fernsteuerung nach der Erfindung in der zweiten Betriebsart mit ausgefahrener zweiter Tastatur;
- Fig. 5: eine Stirnansicht der Fernsteuerung der Fig. 4;
- Fig. 6: eine Seitenansicht der Fernsteuerung der Fig. 4; und
- Fig. 7: eine Ansicht der Unterseite der Fernsteuerung der Fig. 4.

In Fig. 1 ist die Fernsteuerung 1 in einer ersten Betriebsart dargestellt, bei der das Gehäuse so ausgerichtet ist, dass eine Seite 2 eine Oberseite bildet, die eine erste Tastatur 3 mit einer Vielzahl von Tasten aufweist, deren Betätigung vorbestimmte Steuerfunktionen an einen nicht dargestellten gesteuerten Gerät auslöst.

Von besonderer Bedeutung sind hier vier Cursor-Tasten 4, 5, 6, 7 denen in dieser Betriebsart in der genannten Reihenfolge die Funktionen "auf", "ab", "links" und "rechts" zugewiesen sind. Diese Tasten 4 bis 7 sind auf einer Kreisbahn verteilt und in ihrer Mitte ist eine weitere Taste 8 vorgesehen, die als Bestätigungstaste dient.

An einer Stirnseite 9 des Gehäuses, die in etwa rechtwinkelig zur Oberseite 2 steht, ist eine erste Infrarot-Sendeeinheit 13 angeordnet. Für einen bidirektiönalen Betrieb kann es sich auch um eine Sende-/Empfangseinheit handeln. In der in Fig. 1 dargestellten ersten Betriebslage ist die Sendeeinheit 13 aktiviert, d.h. beim Drücken einer der Tasten der ersten Tastatur 3 wird von ihr ein codiertes Infrarot-Signal in einer ersten Abstrahlrichtung 19 ausgesandt.

Das Gehäuse der Fernsteuerung hat zwei Seitenflächen 10 und 11, die an die Längsseiten der Oberseite 2 anschließen, wobei eine der Seitenflächen, hier die Seitenfläche 11 extrem schmal ist, so dass die Stirnansicht der Fig. 2 oder ein Querschnitt durch das Gehäuse nahezu die Form eines Dreieckes hat.

Schließlich hat das Gehäuse eine Unterseite 15, die die beiden Seitenflächen 10 und 11 miteinander verbindet und die zur Oberseite 2 in einen spitzen Winkel geneigt ist, der hier beispielsweise 25° beträgt. Dem Fachmann ist allerdings klar, dass die beiden Seitenwände 10 und 11 auch gleich lang sein können mit der Folge, dass das Gehäuse dann einen im wesentlichen rechteckigen Querschnitt hat und die Oberseite 2 und die Unterseite 15 im wesentlichen parallel zueinander verlaufen.

Die Anordnung von Ober- und Unterseite unter einem spitzen Winkel hat jedoch einige Vorteile, die weiter unten erläutert werden.

An der Unterseite 15 ist eine verschiebliche Tastatur angeordnet, die hier als zweite Tastatur 16 bezeichnet ist und, wie in Fig. 4 dargestellt, eine sog. Alpha-Tastatur ist, die je nach Land unterschiedlich angeordnete Tasten haben kann, beispielsweise in Form der europäischen QWERTZ-Tastatur oder der im angelsächsischen Raum gebräuchlichen QWERTY-Tastatur aufgebaut ist. Die zweite Tastatur 16 ist parallel zu der Unterseite 15 zwischen zwei Grenzstellungen verschieblich und zwar zwischen einer ersten vollständig eingefahrenen Stellung, bei der sie in der Draufsicht der Fig. 1 nicht sichtbar ist und einer zweiten vollständig ausgefahrenen Stellung, die in Fig. 4 dargestellt ist und bei der die zweite Tastatur vollständig sichtbar ist.

Zum Erleichtern des Herausschiebens der zweiten Tastatur 16 ist eine Griffmulde 17 vorgesehen, an der die zweite Tastatur 16 ergriffen werden kann, um sie in die in Fig. 3 gestrichelt dargestellte und mit dem Bezugszeichen 16' versehene Stellung zu bringen.

Im dargestellten Ausführungsbeispiel wird die Tastatur an der Seitenwand 11 herausgeschoben. An der anderen Seitenwand 10 ist eine zweite Infrarot-Sendeeinrichtung 14 angebracht, die Infrarot-Codierte Signale von der Seitenwand 10 in einer zweiten Abstrahlrichtung 20 abstrahlt, die in etwa senkrecht zur ersten Abstrahlrichtung 16 verläuft.

Im Gehäuse der Fernsteuerung ist ein Sensor 18 angeordnet, der den Zustand der zweiten Tastatur 16 erfasst, nämlich ob diese vollständig eingefahren oder vollständig ausgefahren ist. Bei diesem Sensor 18 kann es sich um einen einfachen elektrischen Schalter handeln, der mechanisch durch das Verschieben der zweiten Tastatur 16 betätigt wird. Dem Fachmann ist klar, dass auch andere Arten von Schaltern oder Sensoren verwendet werden können, beispielsweise magnetisch betätigte Schalter oder kapazitiv betätigte Schalter, die in Abhängigkeit von der eingefahrenen oder ausgefahrenen Stellung der zweiten Tastatur 16 ein entsprechendes elektrisches Signal liefern.

Zur Bedienung der zweiten Tastatur 16 wird der Benutzer die Fernsteuerung in die in Fig. 4 dargestellte Lage drehen, so dass die zweite Tastatur 16 zum Benutzer hinweist und die Seitenwand 10 mit dem zweiten Infrarot-Sender 14 in Richtung zu dem zu steuernden Gerät. Bei ausgefahrener zweiter Tastatur 16 liegt diese im wesentlichen in einer Ebene zur Unterseite 15 des Gehäuses. Legt der Benutzer die Fernsteuerung dann mit der Unterseite 15 auf einen Tisch, so ist die zweite Tastatur 16 horizontal ausgerichtet und die erste Tastatur 3 steht unter einem stumpfen Winkel in Richtung zum Benutzer hin geneigt davon ab. Durch den Schalter 18 wird in dieser Position der ,zweiten Tastatur 16 die zweite IR-Sendeeinheit 14 aktiviert und die erste IR-Sendeeinheit 13 deaktiviert. Zusätzlich werden einige der Tasten, nämlich insbesondere die vier Cursor-Tasten 4, 5, 6 und 7 hinsichtlich ihrer Funktion umprogrammiert, d.h. es werden diesen Tasten andere codierte Infrarot-Signale zugewiesen. Die Taste 4, die in der Betriebsart der Fig. 1 die Funktion "auf" hat, erhält in der zweiten Betriebsart, die in Fig. 4 dargestellt ist, nunmehr die Funktion "links". In entsprechender Weise wird der Taste 5 die Funktion "rechts", der Taste 6 die Funktion "unten" und der Taste 7 die Funktion "oben" zugewiesen, so dass die auf diesen Tasten 4 bis 7 dargestellten Pfeilsymbole an die Ausrichtung der Fernsteuerung gemäß Fig. 4 angepasst sind.

Die Belegung der übrigen Tasten der ersten Tastatur 3 kann dagegen unverändert bleiben, wobei jedoch - je nach Anwendungsfall - auch bei diesen Tasten eine Zuweisung anderer Funktionen vorgenommen werden kann.

In der Position der Fig. 4 kann der Benutzer nun über die Alpha-Tastatur 16 in gewohnter Weise beliebige Texte eingeben und über die zweite IR-Sendeeinheit 14 aussenden.

Will der Benutzer in die erste Betriebsart (ohne zweite Tastatur 16) zurückschalten, so schiebt er die zweite Tastatur 16 wiederum vollständig in die Unterseite 15 des Gehäuses ein, wodurch wiederum die erste IR-Sendeeinheit 13 aktiviert, die zweite IR-Sendeeinheit 14 deaktiviert und die Funktion der genannten Tasten 4 bis 7 wieder in die erste Betriebsart umgeschaltet wird.

## Patentansprüche

1. Fernsteuerung mit einem Gehäuse,
mit einer ersten Tastatur (3), die eine Vielzahl von Tasten (4-8) zur Eingabe von Steuerbefehlen aufweist,
mit einer zweiten Tastatur (16) zur Eingabe von Buchstaben oder sonstigen Zeichen,
wobei die zweite Tastatur (16) relativ zur ersten Tastatur (3) zwischen einer ersten und einer zweiten Grenzstellung beweglich ist,
mit einem Sensor (18), der in Abhängigkeit von der Stellung der zweiten Tastatur (16) ein Ausgangssignal erzeugt,
mit zwei am Gehäuse vorgesehenen Sendecmrichtungen (13, 14) zur Aussendung von codierten Signalen, von denen jeweils nur eine in Abhängigkeit von dem Ausgangssignal des Sensors (18) aktiviert ist, wobei die zwei Sendeeinrichtungen (13, 14) an zwei unterschiedlichen Seitenwänden (9, 11) des Gehäuses angeordnet sind, derart, dass Abstrahlrichtungen (19, 20) der beiden Sendeeinrichtungen (13, 14) im wesentlichen rechtwinkelig zueinander stehen und wobei vorbestimmten Tasten (4, 5, 6, 7) der ersten Tastatur (3) in Abhängigkeit von dem Ausgangssignal des Sensors (18) unterschiedliche Steuersignale zugeordnet sind,
**dadurch gekennzeichnet,**
**dass** die zweite Tastatur (16) relativ zur ersten Tastatur (3) zwischen der ersten und der zweiten Grenzstellung verschieblich ist, und dass die Tasten der ersten und der zweiten Tastatur (3, 16) in der ausgefahrenen Grenzstellung der zweiten Tastatur (16) von derselben Seite der Fernsteuerung zugänglich sind.

2. Fernsteuerung nach Anspruch 1, **dadurch gekennzeichnet, dass** die erste Tastatur (3) und die zweite Tastatur (16) in der ausgefahrenen Grenzstellung der zweiten Tastatur (16) unter einen stumpfen Winkel (α) zueinander stehen.

3. Fernsteuerung nach Anspruch 2, **dadurch gekennzeichnet, dass** der Winkel (α) größer 165° und kleiner 180° ist.

4. Fernsteuerung nach einem der Ansprüche 1 bis 3, **dadurch gekennzeichnet, dass** die vorbestimmten Tasten (4, 5, 6, 7) der ersten Tastatur (3), denen in Abhängigkeit von dem Ausgangssignal des Sensors (18) unterschiedliche Steuersignale zugeordnet sind, CursorTasten sind, mit denen eine Bewegungsrichtung eines Cursors steuerbar ist.

5. Fernsteuerung nach einem der Ansprüche 1 bis 4, **dadurch gekennzeichnet, dass** der Sensor (18) ein Magnetsensor oder ein kapazitiver Sensor ist, der in Abhängigkeit von der relativen Lage der zweiten Tastatur (16) in Bezug auf die erste Tastatur (3) das Ausgangssignal erzeugt.

## Claims

1. Remote control, comprising a housing, a first keypad (3) having a multilicity of keys (4-8) for entering control commands,
a second keypad (16) for inputting letters or other symbols,
wherein said second keypad (16) is slideable relative to the first keypad (3) between a first and a second limit position,
with a sensor (18) that in dependence of the position of the second keypad (16) generates an output signal,
two transmission means (13, 14) provided on the housing, for transmission of coded signals, each of which is enabled only in response to the output signal of the sensor (18),
wherein the two transmission devices (13, 14) are placed on two different side walls (9, 11) of the housing, so that transmission directions (19, 20) of the two transmission devices (13, 14) are perpendicular to each other,
and wherein different control signals are associated with predetermined keys (4, 5, 6, 7) of the first keypad (3) in response to the output signal of the sensor (18),
**characterized in**
**that** the second keypad (16) is slideable relatively to the first keypad (3) between the first and the second limit position, and
**that** the keys of the first keypad and the second (3, 16) are accessible from the same side of the remote controller in the extended limit position of the second keypad (16).

2. Remote control according to claim 1, **characterized in that** the first keypad (3) and said second keypad (16) in the extended limit position of the second keypad (16) an at an obtuse angle (α) to each other.

3. Remote control according to claim 2, characte rized in that the angle (α) is greater 165° and less than 180°.

4. Remote control according to any one of claims 1 to 3, **characterized in that** the predetermined keys (4, 5, 6, 7) of the first keypad (3), to which in dependence on the output signal of the sensor (18), different control signals are assigned, are cursor keys, by which a movement direction of a cursor is controllable.

5. Remote control of any of claims 1 to 4, **characterized in that** the sensor (18) is a magnetic sensor or a capacitance sensor which as a function of the relative position of the second keypad (16) with respect to the first keypad (3) generates the output signal.

## Revendications

1. Télécommande comprenant un boîtier,
comprenant un premier clavier (3), ayant une pluralité de touches (4-8) pour la saisie d'instructions de commande,
comprenant un deuxième clavier (16) pour la saisie de lettres ou d'autres caractères,
le deuxième clavier (16) étant mobile par rapport au premier clavier (3) entre une première position limite et une deuxième position limite,
comprenant un capteur (18), qui produit un signal de sortie en fonction de la position du deuxième clavier (16),
comprenant deux dispositifs d'émission (13,14) prévus dans le boitier pour l'émission de signaux codés, dont l'un seulement est activé en fonction du signal de sortie du capteur (18),
les deux dispositifs d'émission (13,14) étant placés sur deux côtés différents (9,11) du boitier de telle sorte que les directions d'émission (19,20) des deux moyens d'émission (13,14) sont essentiellement perpendiculaires l'une à l'autre,
et dans laquelle à des touches prédéterminées (4,5,6,7) du premier clavier (3) on affecte des signaux de commande différents en fonction du signal de sortie du capteur (18),
**caractérisée**
**en ce que** le deuxième clavier (16) est mobile en coulissement par rapport au premier clavier (3) entre la première position limite et la deuxième position limite, et
**en ce que** les touches du premier clavier et du deuxième clavier (3,16) en position limite écartée du deuxième clavier (16) sont accessibles depuis le même côté de la télécommande.

2. Télécommande selon la revendication 1, **caractérisée en ce**
**que** le premier clavier (3) et le deuxième clavier (16), en position limite écartée du deuxième clavier (16), sont inclinés l'un par rapport à l'autre suivant un angle (α) obtus.

3. Télécommande selon la revendication 2, **caractérisée en ce**
**que** l'angle (α) obtus est plus grand que 165° et plus petit que 180°.

4. Télécommande selon l'une des revendications 1 à 3, **caractérisée en ce**
**que** les touches prédéterminées (4,5,6,7) du premier clavier (3), auxquelles différents signaux de commande sont affectés en fonction du signal de sortie du capteur (18), sont des touches curseurs, avec lesquelles la direction de déplacement d'un curseur est contrôlable.

5. Télécommande selon l'une des revendications 1 à 4, **caractérisée en ce**
**que** le capteur (18) est un capteur magnétique ou un capteur capacitif, qui produit le signal de sortie en fonction de la position du deuxième clavier (16) par rapport au premier clavier (3).
